# EUROPÄISCHE PATENTSCHRIFT

(11) **EP 1 404 582 B1**
(45) Veröffentlichungstag und Bekanntmachung des Hinweises auf die Patenterteilung: **23.04.2008**
(21) Anmeldenummer: 02758058.8
(22) Anmeldetag: 21.06.2002
(51) Int. Cl.: B65D 5/74

(54) **VERSCHLUSSUNTERTEIL MIT HALTESTEG**
CLOSING LOWER PART WITH A RETAINING RIB
ELEMENT INFERIEUR DE FERMETURE COMPORTANT UNE NERVURE DE RETENUE

(30) Priorität: 11.07.2001 DE 10133809
(43) Veröffentlichungstag der Anmeldung: 07.04.2004
(73) Patentinhaber: BERICAP GmbH & CO. KG, 55257 Budenheim (DE)
(72) Erfinder: KRAUTKRÄMER, Günter, Jakob, 55257 Budenheim (DE)
(74) Vertreter: Weber, Roland
(86) Internationale Anmeldenummer: PCT/DE2002/002268
(87) Internationale Veröffentlichungsnummer: WO 2003/006328

(56) Entgegenhaltungen:
- US-A- 4 998 990
- US-A- 6 085 489

## Beschreibung

Die vorliegende Erfindung betrifft ein Verschlußunterteil mit einem Rohrstutzen und einem auf der Außenseite des Rohrstutzens angeordneten Befestigungsflansch, wobei mindestens ein Vorsprung auf der Innenseite des Rohrstutzens vorgesehen ist, der dazu dient, das Verschlußunterteil beim Befestigen an einer Behälterwand auf einem Dorn zu halten.

Entsprechende Verschlußunterteile sind seit längerem bekannt und sie werden vor allem verwendet für Kunststoffverschlüsse von Kartonverpackungen, z. B. für Getränke oder dergleichen, bei welchen der Verschluß bzw. das Verschlußunterteil im allgemeinen von der (späteren) Behälterinnenseite her durch eine Öffnung in der Wand des Behälters hindurchgeführt wird, wobei der Verschlußflansch mit der Innenfläche der Behälterwand in Berührung kommt und dann mit dieser verschweißt oder verklebt wird.

Für diese Montage, die Aufnahme der Verschlüsse und den Transport derselben werden im allgemeinen "Dome" eingesetzt, die in das Innere des Rohrstutzens hineinpassen und dabei mit den einwärts ragenden Vorsprüngen zumeist in mehr oder weniger starken Reibeingriff treten.

Es versteht sich, daß die entsprechenden Dorne auf den Innendurchmesser der entsprechenden Verschlußunterteile oder genauer gesagt auf den durch die Vorsprünge definierten Durchmesser abgestimmt sein müssen, um einerseits ein Verschlußunterteil vor und während der Montage sicher zu halten, andererseits aber auch leicht wieder aus dem montierten Verschlußunterteil entfernt werden zu können. US 6 085 489 zeigt derartige Dornen und Verschlußunterteile.

Bekannt ist dabei bereits eine Ausgestaltung, bei welcher der Vorsprung als ringförmig umlaufender Wulst bzw. Lippe entlang der unteren Innenkante des Rohrstutzens ausgebildet ist. Bei einer anderen Ausführungsform sind mehrere getrennte, wulstartige Vorsprünge vorgesehen, die über den Umfang des Rohrstutzens auf dessen Innenseite und in der Nähe der unteren Innenkante verteilt sind.

Wenn entsprechende Verschlüsse unterschiedliche Größe haben, müssen auch die Dorne zur Halterung dieser Verschlüsse gewechselt werden, weil sich eine gegebene Verschlußgröße nur mit einem passend darauf abgestimmten Dorn halten läßt, wobei nur wenig Toleranzspielraum besteht, um einerseits das Halten und Transportieren des Verschlußunterteils auf einem Dorn sicherzustellen, andererseits aber auch den Dorn wieder leicht aus dem montierten Verschluß lösen zu können.

Der Wechsel der Dorne für die Anpassung an unterschiedliche Verschlußgrößen ist relativ zeitaufwendig und lästig und setzt die Produktivität bei der Herstellung bzw. Anbringung derartiger Verschlüsse deutlich herab. Auch geringfügige Toleranzen bei der Herstellung ein- und desselben Verschlußtyps können bereits zu Fehlfunktionen bei der Montage führen, da der Verschluß dann entweder zu leicht von dem Dorn abgleitet oder zu stramm auf dem Dorn gehalten wird.

Dieses Problem verschärft sich noch dadurch, daß an vielen derartigen Verschlüssen Verschlußsiegel vorgesehen sind, welche den Querschnitt des Rohrstutzens vollständig verdecken, so daß unterhalb des Verschlußsiegels nur ein relativ kurzer Abschnitt des Rohrstutzens für die Halterung durch einen entsprechenden Dorn zur Verfügung steht.

Gegenüber diesem Stand der Technik liegt der vorliegenden Erfindung die Aufgabe zugrunde, ein entsprechendes Verschlußunterteil zu schaffen, welches mit einem wesentlich größeren Toleranzspielraum auf einem Dorn gehalten werden kann.

Diese Aufgabe wird dadurch gelöst, daß der mindestens eine Vorsprung die Form eines wegbiegbaren Steges hat, der gegenüber der Innenwand des Stutzens unter einem Winkel geneigt verläuft, der kleiner als 90° und größer als 0° ist.

Während herkömmlich die Vorsprünge durch den Eingriff mit einem Dorn in radialer Richtung komprimiert bzw. der durch die Vorsprünge definierte Durchmesser durch Zusammendrücken des Materials selbst aufgeweitet wurde, sind gemäß der vorliegenden Erfindung anstelle der relativ starren und nur elastisch zusammendrückbaren Vorsprünge wegbiegbare Stege vorgesehen, die gegenüber der Innenwand des Stutzens um einen Winkel geneigt verlaufen, der kleiner als 90° und größer als 0° ist. Dies bedeutet effektiv, daß ein wesentlich größerer elastischer Bewegungsweg durch das Wegbiegen der Stege zur Verfügung steht, als er üblicherweise durch das Zusammendrücken bzw. radiale Aufweiten des entsprechenden Materials möglich war. Demzufolge können mit dem erfindungsgemäßen Vorsprung in Form eines wegbiegbaren, zur Rohrstutzenwand geneigt verlaufenden Steges wesentlich größere Toleranzabweichungen des Dorndurchmessers gegenüber dem Rohrstutzendurchmesser aufgefangen werden, so daß auch bei unterschiedlichen Verschlußtypen mit leicht unterschiedlichen Rohrstutzendurchmessern dennoch ein und derselbe Dorn verwendet werden kann, um das Verschlußunterteil zu halten und zu montieren.

Zweckmäßigerweise verlaufen die Stege gegenüber der Rohrstutzenwand (genauer gesagt gegenüber einer Tangente an die Rohrstutzenwand) um einen Winkel zwischen 20° und 70° geneigt, wobei ein Winkel im Bereich von etwa 45° am meisten bevorzugt ist. Im übrigen können die Stege in der bevorzugten Ausführungsform der Erfindung im wesentlichen achsparallel verlaufen, d.h. sie sind entlang einer im wesentlichen achsparallelen Linie mit der Innenwand des Rohrstutzens verbunden und sie sind als kurze ebene Stege bzw. Plättchen ausgebildet, wobei die Ebene dieser Plättchen oder Stege ebenfalls parallel zu der Achse des Rohrstutzens verläuft. Grundsätzlich ist es aber auch möglich, daß die Stege entlang einer zur Achse geneigten Linie mit der Wand des Rohrstutzens verbunden sind, z. B. entlang einer diagonal verlaufenden Linie oder aber auch entlang einer in Umfangsrichtung verlaufenden Linie. Die Neigung der Stege gegenüber der Wand des Hohlraumes bestimmt man dann am besten in einer Ebene, die senkrecht zur Befestigungslinie des Steges an der Wand verläuft.

Insbesondere wenn die Befestigungslinie der Stege eine nennenswerte Komponente in Umfangsrichtung hat, sollten diese Stege sich nur über relativ enge Winkelbereiche von weniger als 60° und vorzugsweise weniger als 30°, insbesondere bei nur in Umfangsrichtung verlaufenden Stegen, erstrecken. Falls nämlich die Stege sich über einen größeren Winkelbereich erstrecken, erhalten sie durch die Krümmung eine größere Steifigkeit und sind damit nicht mehr so leicht wegbiegbar. Da die Stege, wenn sie sich in Umfangsrichtung nur über relativ kurze Abschnitte erstrecken oder wenn sie entlang einer axial verlaufenden Linie an dem Rohrstutzen angebracht sind, relativ leicht bewegbar sind, können sie auch mit einer größeren Länge (gemessen senkrecht zu ihrer Befestigungslinie) ausgestattet werden, so daß auch aufgrund dieser Tatsache ein größerer Bewegungsweg zum Auffangen von Toleranzen für die Stege zur Verfügung steht.

In der bevorzugten Ausführungsform sind mehrere, z. B. drei entsprechende Stege und vorzugsweise mindestens sechs Stege vorgesehen, die zweckmäßigerweise in äquidistanten Winkelabständen entlang des Umfanges des Rohrstutzens verteilt sind, und zwar vorzugsweise entlang des unteren Endabschnittes des Rohrstutzens.

Weitere Vorteile, Merkmale und Anwendungsmöglichkeiten der vorliegenden Erfindung werden deutlich anhand einer bevorzugten Ausführungsform, wie sie in den beiliegenden Figuren dargestellt ist. Es zeigen:
Figur 1 einen axialen Schnitt durch ein erfindungsgemäßes Verschlußunterteil,
Figur 2 eine Ansicht von unten auf das Verschlußunterteil gemäß Figur 1 und
Figur 3 eine Ausschnittvergrößerung aus Figur 2.

Man erkennt in Figur 1 den axialen Schnitt durch ein Verschlußunterteil 1, bestehend aus einem Rohrstutzen 2 mit Außengewinde 5 und einem an dem unteren Ende des Rohrstutzens 2 außen ansetzenden Befestigungsflansch 3. Nicht dargestellt ist ein üblicherweise ebenfalls vorhandenes Verschlußsiegel, welches im Inneren des Rohrstutzens 2 angeordnet ist und dessen Querschnitt verschließt. Weiterhin erkennt man entlang des unteren Randes des Rohrstutzens in jeder Darstellung insgesamt drei Vorsprünge in Form von kurzen Stegen 4, die, was in Figur 2 besser sichtbar ist, gegenüber der Wand des Rohrstutzens 2 geneigt sind.

Zur Montage wird von unten her in den Rohrstutzen 2 ein kurzer Dorn eingeführt, dessen Durchmesser etwas geringer ist als der Innendurchmesser des Rohrstutzens 2, wobei die Stege 4 weggebogen, d.h. in Richtung der Rohrstutzenwand gedrückt werden, so daß über die elastische Rückstellkraft der Stege 4 das Verschlußunterteil 1 auf dem Dorn sicher gehalten wird. Das Verschlußunterteil wird dann mit Hilfe dieses Dorns an die Innenwand eines Behälters, z. B. einer Kartonverpakkung, herangeführt, die für die Aufnahme des Rohrstutzens 2 eine entsprechende Öffnung hat. Der Rohrstutzen 2 wird von innen her durch diese Öffnung hindurchgeführt, wobei sich der Flansch 3 an die Behälterinnenwand anlegt und mit dieser verschweißt oder verklebt wird. Anschließend wird der Dorn wieder aus dem Rohrstutzen 2 herausgezogen, wobei der Flansch 3 das Verschlußunterteil 1 an dem Behälter und in der Behälteröffnung festhält, so daß der Dorn trotz des Reibeingriffs mit den leicht wegbiegbaren Stegen 4 aus dem Rohrstutzen 2 herausgezogen werden kann. Dieser Vorgang erfolgt im allgemeinen vor der Ausbildung des Behälters an einer durchgehenden Materialbahn, aus der nach dem Anbringen des Verschlusses der Behälter gefaltet bzw. gebildet wird.

In Figur 2 erkennt man in einer Ansicht von unten sowohl den Verschlußflansch als auch die (gestrichelt angedeutete) Wand des Rohrstutzens, von welcher aus sich insgesamt sechs Vorsprünge in Form schmaler Stege bzw. Lappen erstrecken, die gegenüber der Wand des Rohrstutzens 2 geneigt verlaufen. Dies wird noch besser sichtbar in der Ausschnittvergrößerung aus Figur 2, die in Figur 3 dargestellt ist. Die Länge der Stege 4, gemessen von dem Ansatzpunkt an der Rohrstutzenwand bis zum freien Ende, beträgt zwischen 0,5 und 1,5 mm und die Dicke dieser Stege liegt zweckmäßigerweise zwischen 0,3 und 0,6 mm. Der Winkel α beträgt in der bevorzugten Ausführungsform etwa 45°, kann aber bei Bedarf auch kleiner oder größer gewählt werden, wenn z. B. größere Toleranzabweichungen aufgefangen werden sollen.

## Patentansprüche

1. Verschlußunterteil mit einem Rohrstutzen (2) und einem auf der Außenseite des Rohrstutzens (2) angeordneten Befestigungsflansch (3), wobei mindestens ein Vorsprung (4) auf der Innenseite des Rohrstutzens (2) vorgesehen ist, der dazu dient, das Verschlußunterteil (1) beim Befestigen an einer Behälterwand auf einem in den Rohrstutzen (2) eingesteckten Dorn zu halten, **dadurch gekennzeichnet, daß** der mindestens eine Vorsprung (4) die Form eines wegbiegbaren Steges hat, der gegenüber der Innenwand des Rohrstutzens (2) unter einem Winkel α geneigt verläuft, der kleiner als 90° und größer als 0° ist.

2. Verschlußunterteil nach Anspruch 1, **dadurch gekennzeichnet, daß** der Winkel (α) zwischen 20° und 70°, insbesondere bei etwa 45° liegt.

3. Verschlußunterteil nach Anspruch 1 oder 2, **dadurch gekennzeichnet, daß** der Steg (4) in etwa achsparallel verläuft.

4. Verschlußunterteil nach einem der Ansprüche 1 bis 3, **dadurch gekennzeichnet, daß** mindestens drei und vorzugsweise mindestens 6 Vorsprünge bzw. Stege (4) in äquidistanten Winkelabständen auf der Innenfläche des Rohrstutzens und an die untere Innenkante desselben angrenzend vorgesehen sind.

5. Verschlußunterteil nach einem der Ansprüche 1 bis 4, **dadurch gekennzeichnet, daß** die Stege eine Höhe, gemessen in einer Ebene senkrecht zur Verschlußachse und unter dem Winkel α zur Rohrstutzenwand, von 0,5 bis 1,5 mm haben.

6. Verschlußunterteil nach einem der Ansprüche 1, 2, 4 oder 5, **dadurch gekennzeichnet, daß** die Stege (4) zur Achse des Stutzens (2) geneigt verlaufen.

7. Verschlußunterteil nach Anspruch 1 oder 2, **dadurch gekennzeichnet, daß** die Vorsprünge aus in Umfangsrichtung verlaufenden Stegabschnitten bestehen, die sich jeweils über einen Winkelbereich von weniger als 90°, und vorzugsweise über einen Winkelbereich von weniger als 30°, erstrecken und gegenüber der Verschlußachse geneigt verlaufen.

## Claims

1. Closure underpart with a tubular sleeve (2) and a fixing flange (3) arranged on the outside of the tubular sleeve (2), at least one projection (4) being arranged on the inside of the tubular sleeve (2), which serves to hold the closure underpart (1) on a spike inserted into the tubular sleeve (2) when fixing to a vessel wall, **characterized in that** the at least one projection (4) has the form of a bendable web, which runs inclined at an angle α vis-à-vis the inner wall of the tubular sleeve (2) which is smaller than 90° and greater than 0°.

2. Closure underpart according to claim 1, **characterized in that** the angle (α) is between 20° and 70°, in particular roughly 45°.

3. Closure underpart according to claim 1 or 2, **characterized in that** the web (4) runs roughly axis-parallel.

4. Closure underpart according to one of claims 1 to 3, **characterized in that** at least three and preferably at least six projections or webs (4) are provided at equidistant angular distances on the inner surface of the tubular sleeve and adjacent to the lower inner edge of the same.

5. Closure underpart according to one of claims 1 to 4, **characterized in that** the webs have a height, measured in a plane perpendicular to the closure axis and at the angle α to the tubular sleeve wall, of 0.5 to 1.5 mm.

6. Closure underpart according to one of claims 1, 2, 4 or 5, **characterized in that** the webs (4) run inclined vis-à-vis the axis of the sleeve (2).

7. Closure underpart according to claim 1 or 2, **characterized in that** the projections consist of web sections running in circumferential direction which each extend over a angle range of less than 90°, and preferably over an angle range of less than 30°, and run inclined vis-à-vis the closure axis.

## Revendications

1. Partie inférieure de fermeture avec une tubulure (2) et une bride (3) de fixation agencée sur la face externe de la tubulure (2), au moins un ressaut (4) étant prévu sur la face interne de la tubulure (2), lequel sert à maintenir la partie inférieure (1) de fermeture lors de la fixation à une paroi de récipient sur une broche fichée dans la tubulure (2), **caractérisée en ce que** l'au moins un ressaut (4) a la forme d'un ergot pliable incliné, par rapport à la paroi interne de la tubulure (2), selon un angle α inférieur à 90° et supérieur à 0°.

2. Partie inférieure de fermeture selon la revendication 1, **caractérisée en ce que** l'angle (α) se situe entre 20° et 70°, en particulier autour de 45°.

3. Partie inférieure de fermeture selon la revendication 1 ou 2, **caractérisée en ce que** l'ergot (4) va à peu près parallèlement à l'axe.

4. Partie inférieure de fermeture selon l'une des revendications 1 à 3, **caractérisée en ce qu'**au moins trois des, de préférence, au moins 6 ressauts ou ergots (4) sont prévus attenants dans des écarts angulaires équidistants sur la face interne de la tubulure et sur le bord intérieur bas de celle-ci.

5. Partie inférieure de fermeture selon l'une des revendications 1 à 4, **caractérisée en ce que** les ergots ont une hauteur, mesurée dans un plan vertical par rapport à l'axe de fermeture et dans l'angle α par rapport à la paroi de tubulure, de 0,5 à 1,5 mm.

6. Partie inférieure de fermeture selon l'une des revendications 1, 2, 4 ou 5, **caractérisée en ce que** les ergots (4) vont s'inclinant par rapport à l'axe de la tubulure (2).

7. Partie inférieure de fermeture selon la revendication 1 ou 2, **caractérisée en ce que** les ressauts se composent de portions d'ergots allant dans le sens périphérique qui, respectivement, s'étendent sur une plage angulaire de moins de 90° et de préférence sur une plage angulaire de moins de 30°, et vont s'inclinant par rapport à l'axe de fermeture.
